# EUROPÄISCHE PATENTSCHRIFT

(11) **EP 2 230 023 B1**
(45) Veröffentlichungstag und Bekanntmachung des Hinweises auf die Patenterteilung: **01.06.2016**
(21) Anmeldenummer: 10152406.4
(22) Anmeldetag: 02.02.2010
(51) Int. Cl.: B05B 17/08, F21S 8/00

(54) **Wasserstrahl- und/oder Leuchteinheit**
Water flow and/or light unit
Unité d'éclairage et/ou de jet d'eau

(30) Priorität: 17.03.2009 DE 102009013597
(43) Veröffentlichungstag der Anmeldung: 22.09.2010
(73) Patentinhaber: AGU Arge Umwelt GmbH, 81247 München (DE)
(72) Erfinder: Hofheinz, Ottmar, 94086, Bad Griesbach (DE)
(74) Vertreter: Weickmann & Weickmann PartmbB

(56) Entgegenhaltungen:
- EP-A1- 1 160 463
- DE-A1- 3 240 339
- DE-C1- 4 307 884
- US-B1- 7 114 727

## Beschreibung

### I. Anwendungsgebiet

Die vorliegende Erfindung betrifft eine Wasserstrahl- und Leuchteinheit zum insbesondere bodenebenen Einbau in einen hohlen Einbaukörper sowie eine Vorrichtung zur Wasserstrahlverteilung, bei welcher von einer erfindungsgemäßen Wasserstrahleinheit Gebrauch gemacht wird.

### II. Technischer Hintergrund

Bei dem Bau von Wasserspielen ist ein Trend zu sogenannten begehbaren Brunnen festzustellen, die auch als Fontänenfelder bezeichnet werden. Fontänenfelder weisen in der Regel einen wasserdichten Oberflächenbelag auf, in welchen vorzugsweise bodeneben Wasserstrahldüsen und meist auch Leuchtmittel wie Scheinwerfer oder ähnliches eingebaut werden. Der Einbau der Wasserstrahldüsen und der Scheinwerfer in den Oberflächenbelag erfolgt dabei mit Hilfe eines als Einbaukörper dienenden Behälters. Der Behälter wird zusammen mit der in ihm eingebauten Wasserstrahldüse und dem in ihm eingebauten Scheinwerfer in ein Bodenloch einbetoniert oder in eine Öffnung einer Bodenbelagsplatte eingebaut.

Bei den bekannten Behältern ist die in eingebautem Zustand bodeneben liegende Behälterfläche, in der sich die Wasserstrahldüse und der Scheinwerfer befinden, nicht wasserdicht. Auf der Oberfläche des Fontänenfeldes befindliches Wasser läuft daher in die bekannten Behälter hinein und sammelt sich an deren Boden. An dem Behälterboden ist jeweils ein eigener Entwässerungsanschluss angeordnet, mit dessen Hilfe der jeweilige Behälter entwässert und das in den Behälter gelaufene Wasser ggf. wieder dem Fontänenkreislauf zugeführt wird. Das bei den bekannten Fontänenfeldern erforderliche Entwässerungssystem zum Entwässern der Behälter stellt einen erheblichen Aufwand dar, der an sich unerwünscht ist.

Darüber hinaus ist der Einbau eines Behälters, der eine Entwässerung erfordert, in einen Steinblock oder ähnliches oder in einen Belag auf einer Tiefgarage mit insgesamt geringer Aufbauhöhe meist gar nicht möglich, da bei derartigen Einbauumgebungen regelmäßig der für ein Entwässerungssystem nach unten erforderliche Bauraum fehlt.

Die Befestigung bekannter Wasserstrahl- oder Leuchteinheiten beispielsweise in einem Sackloch erfolgt häufig mit Hilfe eines verhältnismäßig großen Kragens am oberen Ende der Einheit. Der Kragen muss dabei wenigstens so weit über die Sacklochöffnung überstehen, dass eine Dübelverschraubung des Kragens mit dem das Sackloch umgebenden Bodenbereich ohne die Gefahr einer Materialabplatzung möglich ist. Soll eine Wasserstrahl- oder Leuchteinheit mit entsprechend weit überstehendem Kragen in ein als Einbaukörper fungierendes Rohr eingebaut und dort befestigt werden, so muss an dem oberen Ende des Rohres ein mit dem Kragen zusammenwirkendes Gegenstück vorhanden sein, um eine Verschraubung zu ermöglichen. Die Befestigung mittels eines überstehenden Kragens bringt daher in nachteilhafter Weise Montagerisiken mit sich oder erfordert einen Zusatzaufwand bei der Gestaltung des Einbaukörpers.

Aus der DE 4307884 C1 ist eine Tauchlampe bekannt, bei der eine Entladungslampe in einem zylindrisch ausgebildetem Außenkolben angeordnet ist. Der Außenkolben ist in einem Hohlraum gehaltert und durch zwei Dichtkörper, die jeweils vom ringförmigen unelastischen Platten umgeben sind, abgedichtet. Die Dichtkörper werden gequetscht und so deformiert, dass sie sowohl an der Innenwand des Hohlraumes als auch an der äußeren des Außenkolbens dichtend anliegen und gleichzeitig eine feste Halterung bzw. Zentrierung des Außenkolbens bilden. Die bekannte Vorrichtung betrifft jedoch ausschließlich eine Dichtung für ein Leuchtmittel, und keine für ein Wasserstrahlaustrittselement, wie es bei den vorangehend beschriebenen Wasserspielen erwünscht ist.

### III. Darstellung der Erfindung

### a) Technische Aufgabe

Es ist daher die Aufgabe der vorliegenden Erfindung, insbesondere für Fontänenfelder eine Wasserstrahl- und Leuchteinheit zum Einbau in einen hohlen Einbaukörper zu schaffen, die kein aufwändiges Entwässerungssystem erfordert und dadurch in Einbauumgebungen verwendet werden kann, bei denen der Bauraum nach unten begrenzt ist, und die gleichzeitig auf einfache und rationelle Weise in bzw. an dem Einbaukörper befestigt werden kann.

### b) Lösung der Aufgabe

Diese Aufgabe wird mittels einer Wasserstrahl- und Leuchteinheit mit den Merkmalen des Anspruchs 1 sowie mittels einer Vorrichtung zur Wasserstrahlverteilung mit den Merkmalen des Anspruchs 9 gelöst. Weitere Ausgestaltungen der vorliegenden Erfindung ergeben sich aus den Unteransprüchen.

Erfindungsgemäß wird eine Wasserstrahl- und Leuchteinheit zum Einbau in einen hohlen Einbaukörper vorgeschlagen, der vorzugsweise bodeneben in den Oberflächenbelag eines Fontänenfeldes eingebaut werden kann. Bei dem hohlen Einbaukörper kann es sich beispielsweise um einen Steinblock, eine Kunst- oder Natursteinplatte, eine Ortbetonplatte oder ein Rohr bzw. Rohrstück handeln. Es ist lediglich erforderlich, dass in dem entsprechenden Einbaukörper ein der Form und Größe der Wasserstrahl- und Leuchteinheit angepasster Hohlraum vorhanden bzw. herstellbar ist.

Die erfindungsgemäße Einheit umfasst wenigstens ein Wasserstrahlaustrittselement und wenigstens ein Leuchtmittel, das - bei vorhandenem Wasserstrahlaustrittselement - zur Beleuchtung des aus dem Wasserstrahlaustrittselement austretenden Wasserstrahls dient. Durch das Wasserstrahlaustrittselement tritt das Wasser aus der erfindungsgemäßen Wasserstrahl- und Leuchteinheit entweder in die atmosphärische Umgebung (Luft) oder in eine sonstige Umgebung aus, die von ihrem Einbauort bestimmt wird. Das Wasserstrahlaustrittselement wird nachfolgend als Wasserstrahldüse bezeichnet, wenn der es verlassende Wasserstrahl ausschließlich in die atmosphärische Umgebung austritt. Bei einer Wasserstrahldüse in dem vorgenannten Sinne muss es sich nicht zwingend um ein fluidmechanisches Bauelement handeln, dessen Querschnitt sich in Strömungsrichtung verändert, sondern die Wasserstrahldüse kann auch von einem rohrstückförmigen Bauelement mit konstantem Strömungsquerschnitt gebildet werden.

Es besteht die Möglichkeit, die erfindungsgemäße Einheit mit einer Kombination aus einem oder mehreren Wasserstrahlaustrittselementen und einem oder mehreren Leuchtmitteln auszustatten. Insbesondere ist eine Kombination einer ungleichen Anzahl von Wasserstrahlaustrittselementen einerseits und Leuchtmitteln andererseits denkbar.

Die erfindungsgemäße Wasserstrahl- und Leuchteinheit weist wenigstens einen elastischen Dichtungskörper auf, der mindestens einen Aufnahmehohlraum zum Aufnehmen des Wasserstrahlaustrittselements und des Leuchtmittels aufweist. Es sind wenigstens eine erste und eine zweite Druckplatte vorgesehen, wobei der Dichtungskörper zwischen der ersten und der zweiten Druckplatte angeordnet ist. Die erste Druckplatte weist wenigstens einen ersten Durchbruch auf, durch welchen hindurch der aus dem Wasserstrahlaustrittselement austretende Wasserstrahl und/oder der aus dem Leuchtmittel austretende Lichtstrahl in die Umgebung austreten kann. Die zweite Druckplatte weist ebenso wenigstens einen zweiten Durchbruch auf, durch den das Wasserstrahlaustrittselement und das Leuchtmittel hindurchgeführt werden kann.

Erfindungsgemäß ist die Wasserstrahl- und Leuchteinheit mit Hilfe eines Spannmittels von einem Montagezustand in einen Dichtungszustand überführbar. In dem Montagezustand weisen die beiden Druckplatten einen ersten Abstand voneinander derart auf, dass die Wasserstrahl- und Leuchteinheit vorzugsweise mit Spiel in den hohlen Einbaukörper eingesetzt oder eingeführt werden kann. Durch Betätigen des Spannmittels kann die erfindungsgemäße Einheit von ihrem Montagezustand in den Dichtungszustand überführt werden, in welchem die beiden Druckplatten einen zweiten Abstand voneinander aufweisen, der kleiner ist als der erste Abstand. Dadurch verformt sich der elastische Dichtungskörper derart, dass sowohl zwischen dem Dichtungskörper und dem Wasserstrahlaustrittselement und dem Leuchtmittel eine Klemmdichtung entsteht als auch zwischen dem Dichtungskörper und der Innenwandung des Einbaukörpers eine Klemmdichtung herstellbar ist.

Die erfindungsgemäße Wasserstrahl- und Leuchteinheit ermöglicht somit an wenigstens zwei verschiedenen Stellen eine wasserdichte Klemmdichtung, die verhindert, dass Wasser in den Einbaukörper eindringt. Zum Einen wird vermieden, dass durch die Fuge zwischen dem Dichtungskörper und dem Wasserstrahlaustrittselement und dem Leuchtmittel Wasser in den Einbaukörper gelangt. Zum Anderen wird außerdem vermieden, dass durch die Fuge zwischen dem Dichtungskörper und der Innenwandung des Einbaukörpers Wasser in den Einbaukörper eindringt. Die erfindungsgemäße Einheit gewährleistet somit eine hermetische Abdichtung des Einbaukörpers und kann ohne das im Stand der Technik erforderliche Entwässerungssystem verbaut werden.

In vorteilhafter Weise bewirkt die Klemmdichtung zwischen dem Dichtungskörper und der Innenwandung des Einbaukörpers außerdem, dass die Wasserstrahl- und Leuchteinheit in dem Einbaukörper so fest geklemmt wird, dass sie absolut sicher gehaltert ist. Eine zusätzliche Befestigung der Wasserstrahl- und Leuchteinheit an dem Einbaukörper ist nicht notwendig. Die vorliegende Erfindung gewährleistet somit eine schnelle und sichere Montage der Wasserstrahl- und Leuchteinheit in dem Einbaukörper ohne den Aufwand einer Verschraubung mit demselben.

Vorzugsweise weist die erste Druckplatte, die in dem verbauten Zustand der Wasserstrahl- und Leuchteinheit oben zu liegen kommt, wenigstens einen solchen ersten Durchbruch auf, dessen Querschnitt dem Querschnitt des Wasserstrahlaustrittselements und/oder des Leuchtmittels nach Form und Größe im Wesentlichen angepasst ist. Auf diese Weise ist der elastische Dichtungskörper von oben nicht sichtbar und vor Umwelteinflüssen sowie Beschädigungen geschützt. Denkbar ist, auch die in dem verbauten Zustand unten zu liegen kommende zweite Druckplatte mit einem Durchbruch zu versehen, der dem Querschnitt des Wasserstrahlaüstrittselements und/oder des Leuchtmittels nach Form und Größe im Wesentlichen angepasst ist.

Die erste Druckplatte weist eine vorgegebene Dicke auf. Der Querschnitt des Wasserstrahlaustrittselements und/oder des Leuchtmittels ist an ihrem bzw. an seinem der ersten Druckplatte zugeordneten Ende über einen axialen Erstreckungsbereich hinweg, der höchstens der vorgegebenen Dicke der ersten Druckplatte entspricht, gegenüber dem ersten Durchbruch mit einem Mindermaß derart versehen, dass an dem Wasserstrahlaustrittselement und/oder an dem Leuchtmittel ein Absatz entsteht, der verhindert, dass das Wasserstrahlaustrittselement und/oder das Leuchtmittel in dem Dichtungszustand der erfindungsgemäßen Einheit über die erste Druckplatte hervorsteht. Dadurch wird insbesondere bei begehbaren Fontänenfeldern eine Unfall- und Verletzungsgefahr durch ein hervorstehendes Wasserstrahlaustrittselement und/oder ein hervorstehendes Leuchtmittel ausgeschlossen.

In vorteilhafter Weise kann die obere bzw. erste Druckplatte derart bemessen sein, dass sie flanschartig sowohl über den Dichtungskörper als auch über die zweite Druckplatte hinausragt, so dass die Wasserstrahl- und Leuchteinheit bereits in ihrem Montagezustand mit Hilfe des flanschartig hervorstehenden Umfangsbereichs der ersten Druckplatte in dem hohlen Einbaukörper derart halterbar ist, dass der flanschartig hervorstehende Umfangsbereich auf der Stirnseite des Einbaukörpers aufliegt und somit nicht in unerwünschter Weise weiter in den Einbaukörper hineinrutschen kann. Darüber hinaus bietet der flanschartig hervorstehende Umfangsbereich den Vorteil, dass sich die gesamte Wasserstrahl- und Leuchteinheit während des Vorgangs des Klemmens bzw. Verformens des Dichtungskörpers nicht weiter in den Einbaukörper zurückziehen kann, sondern mit ihrer ersten Druckplatte in einer bezüglich des umgebenden Oberflächenbelages absolut planebenen Lage verbleibt.

Alternativ kann die untere bzw. zweite Druckplatte derart bemessen sein, dass sie über den Dichtungskörper sowie die erste Druckplatte flanschartig hinausragt. Die erfindungsgemäße Einheit kann dann beispielsweise mittels Befestigungsschrauben, die den flanschartig hervorstehenden Umfangsbereich der zweiten Druckplatte durchsetzen, auf einem Untergrund befestigt werden.

Vorzugsweise ist der Dichtungskörper derart bemessen, dass das Wasserstrahlaustrittselement und/oder das Leuchtmittel bereits im Montagezustand reibschlüssig in dem Dichtungskörper gehalten wird, wenn der erste Abstand der beiden Druckplatten mit Hilfe des Spannmittels entsprechend eingestellt ist. Dies bedeutet, dass ein sicheres Halten des Wasserstrahlaustrittselements und/oder des Leuchtmittels in dem Dichtungskörper durch Verformen desselben erreicht werden kann und gleichzeitig diese Verformung des Dichtungskörpers so geringfügig ist, dass die erfindungsgemäße Einheit vorzugsweise noch mit Spiel in den Einbaukörper eingeführt werden kann.

Bei dem Spannmittel kann es sich um eine oder mehrere Spannschrauben handeln, die jeweils ein gewindeloses Durchgangsloch in der ersten Druckplatte sowie eine Gewindebohrung in der zweiten Druckplatte durchsetzen. Durch Anziehen bzw. Lösen der wenigstens einen Spannschraube wird der Abstand zwischen den beiden Druckplatten verändert und dadurch der Verformungsgrad des elastischen Dichtungskörpers sowie die Güte der erfindungsgemäßen Klemmdichtungen bestimmt.

Denkbar ist des weiteren, auf der ersten Druckplatte eine Abdeckplatte mit wenigstens einer Durchtrittsöffnung anzuordnen. Dabei ist die Deckplatte zwischen einer Abdeckstellung, in welcher sie die erste Druckplatte abdeckt und die Durchtrittsöffnung mit dem Wasserstrahlaustrittselement und/oder dem Leuchtmittel im Wesentlichen fluchtet, sowie einer Zugangsstellung, in welcher die erste Druckplatte im Wesentlichen frei zugänglich ist, bewegbar. Die Bewegung der Abdeckplatte zwischen der Abdeckstellung und der Zugangsstellung kann beispielsweise durch Verschwenken der Abdeckplatte um eine Schwenkachse erfolgen, die entweder senkrecht zu der ersten Druckplatte verläuft oder in oder parallel zu der Ebene der ersten Druckplatte liegt. Auch eine Linearbewegung der Abdeckplatte zwischen der Abdeckstellung und der Zugangsstellung ist möglich. Die Abdeckplatte hat im Wesentlichen den Zweck, Elemente des Wasserstrahlaustrittselements und/oder des Leuchtmittels, die durch den in der ersten Druckplatte vorgesehenen Durchbruch hindurch sichtbar und zugänglich sind, nicht sichtbar sowie nicht zugänglich zu machen. Beispielsweise können mit Hilfe der Abdeckplatte Befestigungsschrauben, mit deren Hilfe ein Leuchtelement in einer Fassung des Leuchtmittels befestigt ist, abgedeckt werden.

Erfindungsgemäß wird des Weiteren eine Vorrichtung zur Wasserstrahlverteilung vorgeschlagen, die einen rohrartigen Einbaukörper mit einem ersten und einem zweiten Ende aufweist. In das erste Ende des Einbaukörpers ist eine erste Wasserstrahleinheit im Sinne der vorliegenden Erfindung montiert, wobei die erste Wasserstrahleinheit wenigstens mit zwei vorzugsweise als Wasserstrahldüsen fungierenden ersten Wasserstrahlaustrittselementen versehen ist. In das zweite Ende des Einbaukörpers ist eine zweite Wasserstrahleinheit im Sinne der vorliegenden Erfindung montiert, wobei die zweite Wasserstrahleinheit genau ein zweites Wasserstrahlaustrittselement aufweist. Der rohrartige Einbaukörper begrenzt in Verbindung mit der ersten und der zweiten Wasserstrahleinheit somit eine hermetisch abdichtbare Verteilerkammer, in welche durch das zweite Wasserstrahlaustrittselement Wasser einströmen und aus welcher das Wasser durch die wenigstens zwei ersten Wasserstrahlaustrittselemente wieder austreten kann. Auf diese Weise ist eine Verteilung des Wasserstrahls auf zwei oder mehr erste Wasserstrahlaustrittselemente in der ersten Wasserstrahleinheit möglich, ohne aufwändige separate Schlauch- oder Rohrverbindungen herstellen zu müssen.

### c) Ausführungsbeispiele

Nachfolgend werden mehrere Ausführungsformen der vorliegenden Erfindung beispielhaft anhand der Zeichnungen beschrieben. Es zeigen:
- Fig. 1:: Eine Explosionszeichnung einer ersten Ausführungsform einer erfindungsgemäßen Wasserstrahl- und Leuchteinheit;
- Fig. 2:: eine perspektivische Ansicht der in Fig. 1 gezeigten Ausführungsform in zusammengebautem Zustand;
- Fig. 3:: eine Explosionszeichnung einer zweiten Ausführungsform einer erfindungsgemäßen Wasserstrahleinheit;
- Fig. 4:: eine Explosionszeichnung einer Ausführungsform einer erfindungsgemäßen Vorrichtung zur Wasserstrahlverteilung; und
- Fig. 5:: eine perspektivische Ansicht der in Fig. 4 gezeigten Ausführungsform in zusammengebautem Zustand.

In den Fig. 1 und 2 ist eine erste Ausführungsform einer erfindungsgemäßen Wasserstrahl- und Leuchteinheit zu erkennen, die für den Einbau in ein Fontänenfeld vorgesehen ist. Die Einheit umfasst eine kreisrunde obere oder erste Druckplatte 4 und eine ebenso kreisrunde untere oder zweite Druckplatte 6, zwischen denen ein kreiszylindrisch ausgebildeter Dichtungskörper 7 aus elastischem Material angeordnet ist. Die Druckplatten 4, 6 bestehen hier aus Metall, vorzugsweise rostfreiem Stahl. Der Dichtungskörper 7 besteht vorzugsweise aus einer gießbaren elastischen Masse, beispielsweise einer Silikonmasse. Die Druckplatten 4 und 6 sowie der Dichtungskörper 7 können an stelle einer kreisrunden bzw. kreiszylindrischen Form auch eckige, elliptische oder beliebig gekrümmte Formen aufweisen.

Wie in Fig. 1 zu erkennen ist, weist der Dichtungskörper 7 insgesamt zwei Aufnahmehohlräume 5 auf, nämlich einen kleineren linken Aufnahmehohlraum 5 zur Aufnahme einer Wasserstrahldüse 2 und einen größeren rechten Aufnahmehohlraum 5 zur Aufnahme eines Leuchtmittels, bei dem es sich bei der gezeigten Ausführungsform um eine LED-Lampe 1 handelt. Beide Aufnahmehohlräume 5 weisen eine kreiszylindrische Form auf und durchsetzen den Dichtungskörper 7 vollständig. Die erste Druckplatte 4 weist zwei erste Durchbrüche 8 und 9 auf, die ihrem Querschnitt nach an die Querschnitte der Wasserstrahldüse 2 bzw. der LED-Lampe 1 im Wesentlichen angepasst sind. In entsprechender Weise sind bei der gezeigten Ausführungsform in der zweiten Druckplatte 6 zweite Durchbrüche 10 und 11 vorgesehen, deren Querschnitte ebenso den Querschnitten der Wasserstrahldüse 2 bzw. der LED-Lampe 1 im Wesentlichen angepasst sind.

Als Spannmittel im Sinne der vorliegenden Erfindung fungieren bei der gezeigten Ausführungsform insgesamt vier Spannschrauben 12. Sie können durch ihnen jeweils zugeordnete Durchgangslöcher 13 in der ersten Druckplatte 4 hindurch gesteckt und in ihnen ebenso jeweils zuordnete Gewindebohrungen 14 in der zweiten Druckplatte 6 geschraubt werden. Darüber hinaus durchsetzen die Spannschrauben 12 in dem in Fig. 2 gezeigten zusammengebauten Zustand der Wasserstrahl- und Leuchteinheit ihnen jeweils zugeordnete Durchgangslöcher 20 in dem elastischen Dichtungskörper 7.

Zum Zusammenbau der gezeigten Wasserstrahl- und Leuchteinheit werden zunächst die Wasserstrahldüse 2, bei der es sich hier um ein Rohrstück mit konstantem Innen- bzw. Strömungsquerschnitt handelt, und der LED-Lampe 1 in die ihnen zugeordneten Aufnahmehohlräume 5 des Dichtungskörpers 7 gesteckt. Anschließend werden die erste Druckplatte 4, der die Wasserstrahldüse 2 und die LED-Lampe 1 enthaltende Dichtungskörper 7 sowie die zweite Druckplatte 6 derart übereinander gelegt, dass die Durchgangslöcher 13, die Durchgangslöcher 20 sowie die Gewindebohrungen 14 miteinander fluchten. Schließlich werden die Spannschrauben 12 durch die Durchgangslöcher 13 und die Durchgangslöcher 20 gesteckt sowie in die Gewindebohrungen 14 eingeschraubt bis die Druckplatten 4 und 6 ohne Pressung an dem Dichtungskörper 7 spielfrei anliegen. In diesem in Fig. 2 gezeigten Zustand befindet sich die Wasserstrahl- und Leuchteinheit im Sinne der vorliegenden Erfindung in ihrem Montagezustand.

In Fig. 2 ist zu erkennen, dass der in seinem Montagezustand befindliche Dichtungskörper 7 und die Druckplatte 6 im Wesentlichen den gleichen Durchmesser aufweisen, während die Druckplatte 4 einen größeren Durchmesser als die Druckplatte 6 bzw. der Dichtungskörper 7 aufweist, so dass sie flanschartig über den Außendurchmesser des Dichtungskörpers 7 bzw. der Druckplatte 6 hinausragt.

In Fig. 1 sind ein axialer Erstreckungsbereich E₁ der LED-Lampe 1 sowie ein axialer Erstreckungsbereich E₂ der Wasserstrahldüse 2 gezeigt, die kleiner oder gleich der Dicke D der erste Druckplatte 4 sind. In den Erstreckungsbereichen E₁ und E₂ sind die Außendurchmesser der LED-Lampe 1 und der Wasserstrahldüse 2 etwas kleiner als die Durchmesser des Durchbruchs 9 und des Durchbruchs 8, während die Außendurchmesser der LED-Lampe 1 und der Wasserstrahldüse 2 unterhalb der Erstreckungsbereiche E₁ und E₂ größer sind als die Durchmesser der Durchbrüche 9 und 8. Auf diese Weise entsteht an der LED-Lampe 1 und der Wasserstrahldüse 2 jeweils ein Absatz, der den Erstreckungsbereich E₁ bzw. E₂ von dem Rest der LED-Lampe 1 bzw. der Wasserstrahldüse 2 trennt.

In dem in Fig. 2 gezeigten Montagezustand kann die gezeigte Wasserstrahl- und Leuchteinheit in einen hohlen, kreiszylindrischen Einbaukörper eingeführt werden, der in den Fig. 1 und 2 nicht gezeigt ist und mit dessen Hilfe die Wasserstrahl- und Leuchteinheit vorzugsweise bodeneben in dem Oberflächenbelag eines Fontänenfeldes montiert werden kann. Dabei kommt die in Fig. 2 zu sehende Oberseite der Druckplatte 4 bündig mit dem umgebenden Oberflächenbelag zu liegen. Das Einführen der erfindungsgemäßen Wasserstrahl- und Leuchteinheit in den kreiszylindrischen Einbaukörper ist problemlos möglich, da nicht nur der Außendurchmesser der Druckplatte 6, sondern im Montagezustand auch der Außendurchmesser des Dichtungskörpers 7 kleiner ist als der Innendurchmesser des Einbaukörpers. Die Wasserstrahl- und Leuchteinheit kann daher mit leichtem Radialspiel solange in den Einbaukörper eingeführt werden bis der flanschartig hervorstehende Umfangsbereich der Druckplatte 4 ein weiteres Einführen verhindert, wenn er an der Stirnseite des Einbaukörpers zur Anlage kommt.

Sobald sich die Wasserstrahl- und Leuchteinheit mit Ausnahme der Druckplatte 4 vollständig in dem Einbaukörper befindet, können die Spannschrauben 12 durch Rechtsdrehung angezogen werden, so dass sich der Abstand der parallel zueinander liegenden Druckplatten 4 und 6 gleichmäßig verringert. Dabei wird der elastische Dichtungskörper 7 von den Druckplatten 4 und 6 in Axialrichtung gequetscht bzw. zusammengedrückt, so dass die ihn bildende Silikonmasse versucht, in Radialrichtung auszuweichen. Bei diesem Ausweichen stößt sie zum Einen an die kreiszylindrische Innenwandung des Einbaukörpers und zum Anderen an die Außenwandungen der LED-Lampe 1 bzw. der Wasserstrahldüse 2. Bei ausreichendem Anziehen der Spannschrauben 12 bildet sie dadurch eine erste Klemmdichtung zwischen dem Dichtungskörper 7 und der Innenwandung des Einbaukörpers, eine zweite Klemmdichtung zwischen dem Dichtungskörper 7 und der LED-Lampe 1 sowie eine dritte Klemmdichtung zwischen dem Dichtungskörper 7 und der Wasserstrahldüse 2. Auf dem Oberflächenbelag des Fontänenfeldes befindliches Wasser kann folglich nicht in den Einbaukörper eindringen und muss von dort nicht durch Entwässerung weggeführt werden. In dem Zustand, in welchem der Dichtungskörper 7 die voranstehend genannten Klemmdichtungen bewirkt, befindet sich die Wasserstrahl- und Leuchteinheit im Sinne der vorliegenden Erfindung in ihrem Dichtungszustand. Dieser Zustand bewirkt gleichzeitig eine so große Pressung zwischen dem Dichtungskörper 7 und der Innenwandung des Einbaukörpers, dass die Wasserstrahl- und Leuchteinheit sicher in dem Einbaukörper befestigt ist.

In dem Dichtungszustand können die LED-Lampe 1 bzw. die Wasserstrahldüse 2 maximal um die Länge des axialen Erstreckungsbereichs E₁ bzw. E₂ in den Durchbruch 9 bzw. 8 hineinragen. Der die Erstreckungsbereiche E₁ bzw. E₂ jeweils nach unten begrenzende Absatz liegt dann an der Unterseite der Druckplatte 4 an. Da die Erstreckungsbereiche E₁ bzw. E₂ kürzer als die oder höchstens gleich der Dicke D der Druckplatte 4 sind, ist gewährleistet, dass die LED-Lampe 1 bzw. die Wasserstrahldüse 2 nicht aus der Druckplatte 4 nach oben herausragen, so dass stets eine Bodenebenheit mit dem umgebenden Oberflächenbelag des Fontänenfeldes erreicht werden kann.

Für die Montage der Wasserstrahl- und Leuchteinheit in dem hohlen Einbaukörper ist es besonders vorteilhaft, wenn die LED-Lampe 1 und die Wasserstrahldüse 2 bereits in dem Montagezustand der Wasserstrahl- und. Leuchteinheit sicher in den Aufnahmehohlräumen 5 des Dichtungskörpers 7 gehalten werden. Zu diesem Zweck ist es möglich, die Spannschrauben 12 in dem Montagezustand der Wasserstrahl- und Leuchteinheit leicht anzuziehen, so dass eine entsprechend geringe Verformung des Dichtungskörpers 7 in Radialrichtung bewirkt, dass die LED-Lampe 1 und die Wasserstrahldüse 2 reibschlüssig sicher in den Aufnahmehohlräumen 5 gehalten werden. Auch dieser Zustand des Dichtungskörpers 7 bzw. der Wasserstrahl- und Leuchteinheit bildet noch einen Montagezustand im Sinne der vorliegenden Erfindung, da der nur geringfügig radial aufgeweitete Außendurchmesser des Dichtungskörpers 7 nach wie vor ein Einführen der Wasserstrahl- und Leuchteinheit in den Einbaukörper erlaubt. Hierzu sind der Dichtungskörper 7, die Aufnahmehohlräume 5 sowie die LED-Lampe 1 und die Wasserstrahldüse 2 entsprechend bemessen. Ggf. kann der Dichtungskörper 7 in seinem vollkommen spannungsfreien Zustand einen geringfügig kleineren Außendurchmesser aufweisen als die Druckplatte 6.

Fig. 3 zeigt als zweite Ausführungsform der vorliegenden Erfindung eine reine Wasserstrahleinheit. Gleiche Bezugszeichen kennzeichnen gleiche Teile sowie gleiche Funktionalitäten wie bei der ersten Ausführungsform gemäß der Fig. 1 und 2. Die Wirkungsweise im Hinblick auf die Herstellung der Klemmdichtungen ist bei der dritten Ausführungsform dieselbe wie bei der ersten Ausführungsform, so dass auf die entsprechende dortige Beschreibung Bezug genommen wird.

Abweichend von der ersten Ausführungsform weist die in Fig. 3 gezeigte Wasserstrahleinheit anstelle der LED-Lampe 1 und der Wasserstrahldüse 2 insgesamt drei Wasserstrahldüsen 2 auf. Entsprechend entstehen in dem Dichtungszustand der Wasserstrahleinheit insgesamt vier Klemmdichtungen, nämlich eine zwischen dem Dichtungskörper 7 und dem Einbaukörper sowie drei zwischen dem Dichtungskörper 7 und den drei Wasserstrahldüsen 2.

Die Fig. 4 und 5 zeigen eine erfindungsgemäße Vorrichtung zur Wasserstrahlverteilung, bei welcher der hohle Einbaukörper von einem Rohrstück 3 gebildet wird. Gleiche Bezugszeichen wie bei der ersten und der zweiten Ausführungsform kennzeichnen in den Fig. 4 und 5 gleiche Teile mit gleichen Funktionalitäten. Die in Fig. 3 in Explosionsdarstellung gezeigte Wasserstrahleinheit kann - wie in Fig. 5 gezeigt - als erste Wasserstrahleinheit 17 in das obere oder erste Ende 15 des Rohrstücks 3 eingebaut werden. Eine zweite Wasserstrahleinheit 18 kann in das untere oder zweite Ende 16 des Rohrstücks 3 eingebaut werden.

Die zweite Wasserstrahleinheit 18 unterscheidet sich von der ersten Wasserstrahleinheit 17 lediglich dadurch, dass sie anstelle von drei Wasserstrahldüsen 2 genau ein Wasserstrahlaustrittselement in Form eines Rohrstückes 22 mit hier konstantem Strömungsquerschnitt aufweist, das zum Anschließen einer Druckleitung dient. Beide Wasserstrahleinheiten 17 und 18 können nach ihrer Montage in dem ersten bzw. zweite Ende 15 bzw. 16 des Rohrstücks 3 in derselben Weise in ihren jeweiligen Dichtungszustand überführt werden, wie es voranstehend in Zusammenhang mit der ersten Ausführungsform gemäß der Fig. 1 und 2 beschrieben wurde. Nach dem Überführen der Wasserstrahleinheiten 17 und 18 in den Dichtungszustand bildet der Innenraum des Rohrstücks 3 eine hermetisch wasserdicht abgeschlossene Verteilerkammer 19, die es ermöglicht, ihr über einen einzigen Wasseranschluss an der Wasserstrahleinheit 18 zugeführtes Wasser über drei Wasserstrahldüsen 2 in der Wasserstrahleinheit 17 auszubringen. Denkbar sind auch zwei oder mehr als drei Wasserstrahldüsen 2 in der Wasserstrahleinheit 17. Der das Rohrstück 22 verlassende Wasserstrahl gelangt somit nicht - wie die aus den Wasserstrahldüsen 2 austretenden Wasserstrahlen - in die atmosphärische Umgebung, sondern in die mit Wasser gefüllte Verteilerkammer 19.

Die flanschartig auskragende Druckplatte 6 der Wasserstrahleinheit 18 ermöglicht es, die gesamte in Fig. 4 bzw. 5 gezeigte Vorrichtung zur Wasserstrahlverteilung mit Hilfe von Befestigungsschrauben 21 in einer gewünschten Höhe auf einem Untergrund zu befestigen.

### BEZUGSZEICHENLISTE

- 1: Leuchtmittel
- 2: Wasserstrahldüse
- 3: Einbaukörper
- 4: erste Druckplatte
- 5: Aufnahmehohlraum
- 6: zweite Druckplatte
- 7: Dichtungskörper
- 8,9: erster Durchbruch
- 10, 11: zweiter Durchbruch
- 12: Spannschraube
- 13: Durchgangsloch
- 14: Gewindebohrung
- 15: erstes Ende
- 16: zweites Ende
- 17: erste Wasserstrahleinheit
- 18: zweite Wasserstrahleinheit
- 19: Verteilerkammer
- 20: Durchgangsloch
- 21: Befestigungsschraube
- 22: Rohrstück

- D: Dicke der ersten Druckplatte 4
- E₁,E₂: axialer Erstreckungsbereich

## Patentansprüche

1. Wasserstrahl- und Leuchteinheit zum Einbau in einen hohlen Einbaukörper (3) mit einer Innenwandung, umfassend:
• wenigstens ein Wasserstrahlaustrittselement (2, 22) und wenigstens ein Leuchtmittel (1),
• wenigstens einen elastischen Dichtungskörper (7), der mindestens einen Aufnahmehohlraum (5) zum Aufnehmen des Wasserstrahlaustrittselements (2, 22) und des Leuchtmittels (1) aufweist,
• wenigstens eine erste und eine zweite Druckplatte (4, 6), wobei der Dichtungskörper (7) zwischen der ersten und der zweiten Druckplatte (4, 6) angeordnet ist, und
• ein Spannmittel (12), mittels welchem die Wasserstrahl- und Leuchteinheit von einem Montagezustand in einen Dichtungszustand überführbar ist, wobei
• in dem Montagezustand die Druckplatten (4, 6) derart in einem ersten Abstand voneinander angeordnet sind, dass die Wasserstrahl- und Leuchteinheit in den hohlen Einbaukörper (3) einsetzbar ist, und
• in dem Dichtungszustand die Druckplatten (4, 6) einen zweiten Abstand voneinander aufweisen, der kleiner ist als der erste Abstand, so dass der Dichtungskörper (7) derart verformt ist, dass sowohl zwischen dem Dichtungskörper (7) und dem Wasserstrahlaustrittselement (2, 22) und dem Leuchtmittel (1) eine Klemmdichtung entsteht als auch zwischen dem Dichtungskörper (7) und der Innenwandung des Einbaukörpers (3) eine Klemmdichtung herstellbar ist.

2. Wasserstrahl- und Leuchteinheit nach Anspruch 1,
**dadurch gekennzeichnet, dass**
die erste Druckplatte (4) wenigstens einen ersten Durchbruch (8, 9) und die zweite Druckplatte (6) wenigstens einen zweiten Durchbruch (10, 11) aufweist, wobei zumindest der erste Durchbruch (8, 9) einen Querschnitt aufweist, der dem Querschnitt des Wasserstrahlaustrittselements (2, 22) und/oder des Leuchtmittels (1) angepasst ist.

3. Wasserstrahl- und Leuchteinheit nach Anspruch 2,
**dadurch gekennzeichnet, dass**
die erste Druckplatte (4) eine vorgegebene Dicke (D) aufweist und der Querschnitt des Wasserstrahlaustrittselements (2, 22) und/oder des Leuchtmittels (1) an seinem der ersten Druckplatte (4) zugeordneten Ende über einen axialen Erstreckungsbereich (E₁, E₂) hinweg, der höchstens der vorgegebenen Dicke (D) entspricht, gegenüber dem ersten Durchbruch (8, 9) ein Mindermaß derart aufweist, dass ein Absatz entsteht, der verhindert, dass das Wasserstrahlaustrittselement (2, 22) und/oder das Leuchtmittel (1) in dem Dichtungszustand der Wasserstrahl- und Leuchteinheit über die erste Druckplatte (4) hervorsteht.

4. Wasserstrahl- und Leuchteinheit nach einem der vorangehenden Ansprüche,
**dadurch gekennzeichnet, dass**
die erste Druckplatte (4) derart bemessen ist, dass sie über den Dichtungskörper (7) sowie die zweite Druckplatte (6) flanschartig hinausragt, so dass die Wasserstrahl- und Leuchteinheit bereits in ihrem Montagezustand in dem hohlen Einbaukörper (3) halterbar ist.

5. Wasserstrahl- und Leuchteinheit nach einem der Ansprüche 1 bis 3, **dadurch gekennzeichnet, dass**
die zweite Druckplatte (6) derart bemessen ist, dass sie über den Dichtungskörper (7) sowie die erste Druckplatte (4) flanschartig hinausragt, so dass die Wasserstrahl- und Leuchteinheit auf einem Untergrund befestigbar ist.

6. Wasserstrahl- und Leuchteinheit nach einem der vorangehenden Ansprüche,
**dadurch gekennzeichnet, dass**
der erste Abstand derart mittels des Spannmittels (12) einstellbar sowie der Dichtungskörper (7) derart bemessen ist, dass das Wasserstrahlaustrittselement (2, 22) und/oder das Leuchtmittel (1) bereits in dem Montagezustand reibschlüssig in dem Dichtungskörper (7) gehalten wird.

7. Wasserstrahl- und Leuchteinheit nach einem der vorangehenden Ansprüche,
**dadurch gekennzeichnet, dass**
das Spannmittel von wenigstens einer Spannschraube (12) gebildet wird, die ein Durchgangsloch (13) in der ersten Druckplatte (4) sowie eine Gewindebohrung (14) in der zweiten Druckplatte (6) durchsetzt.

8. Wasserstrahl- und Leuchteinheit nach einem der vorangehenden Ansprüche,
**dadurch gekennzeichnet, dass**
auf der ersten Druckplatte (4) eine Abdeckplatte mit wenigstens einer Durchtrittsöffnung angeordnet ist, wobei die Abdeckplatte zwischen einer Abdeckstellung, in welcher sie die erste Druckplatte (4) abdeckt und die Durchtrittsöffnung mit dem Wasserstrahlaustrittselement (2) und/oder dem Leuchtmittel (1) fluchtet, sowie einer Zugangsstellung, in welcher die erste Druckplatte (4) im wesentlichen frei zugänglich ist, bewegbar ist.

9. Vorrichtung zur Wasserstrahlverteilung, umfassend
• einen rohrartigen Einbaukörper (3) mit einer Innenwand und einem ersten und einem zweiten Ende (15, 16),
• eine erste Wasserstrahleinheit (17), die an dem ersten Ende (15) des Einbaukörpers (3) montiert ist und Folgendes aufweist:
• wenigstens zwei erste Wasserstrahlaustrittselemente (2),
• wenigstens einen ersten elastischen Dichtungskörper (7), der mindestens zwei Aufnahmehohlräume (5) zum Aufnehmen der zwei ersten Wasserstrahlaustrittselemente (2) aufweist,
• wenigstens eine erste und eine zweite Druckplatte (4, 6), wobei der erste Dichtungskörper (7) zwischen der ersten und der zweiten Druckplatte (4, 6) angeordnet ist, und
• ein erstes Spannmittel (12), mittels welchem die erste Wasserstrahleinheit (17) von einem Montagezustand in einen Dichtungszustand überführbar ist, wobei
• in dem Montagezustand die Druckplatten (4, 6) derart in einem ersten Abstand voneinander angeordnet sind, dass die erste Wasserstrahleinheit (17) in den rohrartigen Einbaukörper (3) einsetzbar ist, und
• in dem Dichtungszustand die Druckplatten (4, 6) einen zweiten Abstand voneinander aufweisen, der kleiner ist als der erste Abstand, so dass der erste Dichtungskörper (7) derart verformt ist, dass sowohl zwischen dem ersten Dichtungskörper (7) und den wenigstens zwei ersten Wasserstrahlaustrittselementen (2) eine Klemmdichtung entsteht als auch zwischen dem ersten Dichtungskörper (7) und der Innenwandung des Einbaukörpers (3) eine Klemmdichtung herstellbar ist,
• eine zweite Wasserstrahleinheit (18), die an dem zweiten Ende (16) des Einbaukörpers (3) montiert ist und Folgendes aufweist:
• genau ein zweites Wasserstrahlaustrittselement (22),
• wenigstens einen zweiten elastischen Dichtungskörper (7), der einen Aufnahmehohlraum (5) zum Aufnehmen des zweiten Wasserstrahlaustrittselements (22) aufweist,
• wenigstens eine erste und eine zweite Druckplatte (4, 6), wobei der zweite Dichtungskörper (7) zwischen der ersten und der zweiten Druckplatte (4, 6) angeordnet ist, und
• ein zweites Spannmittel (12), mittels welchem die zweite Wasserstrahleinheit (18) von einem Montagezustand in einen Dichtungszustand überführbar ist, wobei
• in dem Montagezustand die Druckplatten (4, 6) derart in einem ersten Abstand voneinander angeordnet sind, dass die zweite Wasserstrahleinheit (18) in den rohrartigen Einbaukörper (3) einsetzbar ist, und
• in dem Dichtungszustand die Druckplatten (4, 6) einen zweiten Abstand voneinander aufweisen, der kleiner ist als der erste Abstand, so dass der zweite Dichtungskörper (7) derart verformt ist, dass sowohl zwischen dem zweiten Dichtungskörper (7) und dem zweiten Wasserstrahlaustrittselement (22) eine Klemmdichtung entsteht als auch zwischen dem zweiten Dichtungskörper (7) und der Innenwandung des Einbaukörpers (3) eine Klemmdichtung herstellbar ist,
so dass in dem Einbaukörper (3) eine Verteilerkammer (19) gebildet wird, in welche Wasser durch das zweite Wasserstrahlaustrittselement (22) einströmen und aus welcher das Wasser durch die wenigstens zwei ersten Wasserstrahlaustrittselemente (2) austreten kann.

10. Vorrichtung nach Anspruch 9,
**dadurch gekennzeichnet, dass** bei der ersten Wasserstrahleinheit (17) die erste Druckplatte (4) derart bemessen ist, dass sie über den ersten Dichtungskörper (7) sowie die zweite Druckplatte (6) flanschartig hinausragt, so dass die erste Wasserstrahleinheit (17) bereits in ihrem Montagezustand in dem rohrartigen Einbaukörper (3) halterbar ist.

11. Vorrichtung nach Anspruch 9 oder 10,
**dadurch gekennzeichnet, dass** bei der zweiten Wasserstrahleinheit (18) die zweite Druckplatte (6) derart bemessen ist, dass sie über den zweiten Dichtungskörper (7) sowie die erste Druckplatte (4) flanschartig hinausragt, so dass die zweite Wasserstrahleinheit (18) auf einem Untergrund befestigbar ist.

## Claims

1. Water jet and lighting unit to be installed in a hollow installation body (3) having an interior wall, comprising:
• at least one water jet discharge element (2, 22) and at least one luminaire (1),
• at least one resilient sealing body (7), which comprises at least one receiving cavity (5) for receiving the water jet discharge element (2, 22) and the luminaire (1),
• at least one first and one second pressure plate (4, 6), wherein the sealing body (7) is arranged between the first and the second pressure plate (4, 6), and
• a tensioning means (12), by means of which the water jet and lighting unit can be moved from a mounting state to a sealing state, wherein
• in the mounting state, the pressure plates (4, 6) are arranged at a first distance from one another such that the water jet and lighting unit can be inserted into the hollow installation body (3), and
• in the sealing state, the pressure plates (4, 6) are at a second distance from one another which is smaller than the first distance, and therefore the sealing body (7) is deformed in such a way that a clamping seal is formed between the sealing body (7) and the water jet discharge element (2, 22) and the luminaire (1), and a clamping seal can be produced between the sealing body (7) and the interior wall of the installation body (3).

2. Water jet and lighting unit according to claim 1, **characterised in that** the first pressure plate (4) comprises at least one first aperture (8, 9) and the second pressure plate (6) comprises at least one second aperture (10, 11), at least the first aperture (8, 9) having a cross section which is adapted to the cross section of the water jet discharge element (2, 22) and/or of the luminaire (1).

3. Water jet and lighting unit according to claim 2, **characterised in that** the first pressure plate (4) has a predetermined thickness (D) and the cross section of the water jet discharge element (2, 22) and/or of the luminaire (1) has, at the end thereof assigned to the first pressure plate (4) and over an axial extension region (E₁, E₂) that corresponds at most to the predetermined thickness (D), a minimum dimension relative to the first aperture (8, 9), such that a shoulder forms which prevents the water jet discharge element (2, 22) and/or the luminaire (1) from protruding beyond the first pressure plate (4) when the water jet and lighting unit is in the sealing state.

4. Water jet and lighting unit according to any of the preceding claims, **characterised in that** the first pressure plate (4) is dimensioned such that it projects beyond the sealing body (7) and the second pressure plate (6) in the manner of a flange, such that the water jet and lighting unit can be retained in the hollow installation body (3), even in its mounting state.

5. Water jet and lighting unit according to any of claims 1 to 3, **characterised in that** the second pressure plate (6) is dimensioned such that it projects beyond the sealing body (7) and the first pressure plate (4) in the manner of a flange, in such a way that the water jet and lighting unit can be fastened to a substrate.

6. Water jet and lighting unit according to any of the preceding claims, **characterised in that** the first distance can be adjusted by means of the tensioning means (12) and the sealing body (7) is dimensioned such that the water jet discharge element (2, 22) and/or the luminaire (1) is frictionally retained in the sealing body (7), even in the mounting state.

7. Water jet and lighting unit according to any of the preceding claims, **characterised in that** the tensioning means is formed by at least one tensioning screw (12) which passes through a through-hole (13) in the first pressure plate (4) and passes through a threaded drilled hole (14) in the second pressure plate (6).

8. Water jet and lighting unit according to any of the preceding claims, **characterised in that** a cover plate having at least one through-opening is arranged on the first pressure plate (4), the cover plate being movable between a cover position, in which it covers the first pressure plate (4) and in which the through-opening is in alignment with the water jet discharge element (2) and/or the luminaire (1), and an access position, in which the first pressure plate (4) is substantially freely accessible.

9. Device for distributing a water jet, comprising
• a tubular installation body (3) having an interior wall and a first and a second end (15, 16),
• a first water jet unit (17) which is mounted on the first end (15) of the installation body (3) and comprises the following:
• at least two first water jet discharge elements (2),
• at least one first resilient sealing body (7) which comprises at least two receiving cavities (5) for receiving the two first water jet discharge elements (2),
• at least one first and one second pressure plate (4, 6), wherein the first sealing body (7) is arranged between the first and the second pressure plate (4, 6), and
• a first tensioning means (12), by means of which the first water jet unit (17) can be moved from a mounting state into a sealing state, wherein
• in the mounting state, the pressure plates (4, 6) are arranged at a first distance from one another such that the first water jet unit (17) can be inserted into the tubular installation body (3), and
• in the sealing state, the pressure plates (4, 6) are at a second distance from one another that is smaller than the first distance, and therefore the first sealing body (7) is deformed in such a way that a clamping seal forms between the first sealing body (7) and the at least two first water jet discharge elements (2), and a clamping seal can be produced between the first sealing body (7) and the interior wall of the installation body (3),
• a second water jet unit (18) which is mounted on the second end (16) of the installation body (3) and comprises the following:
• precisely one second water jet discharge element (22),
• at least one second resilient sealing body (7) which comprises a receiving cavity (5) for receiving the second water jet discharge element (22),
• at least one first and one second pressure plate (4, 6), wherein the second sealing body (7) is arranged between the first and the second pressure plate (4, 6), and
• a second tensioning means (12), by means of which the second water jet unit (18) can be moved from a mounting state into a sealing state, wherein
• in the mounting state, the pressure plates (4, 6) are arranged at a first distance from one another such that the second water jet unit (18) can be inserted into the tubular installation body (3), and
• in the sealing state, the pressure plates (4, 6) are at a second distance from one another which is smaller than the first distance, and therefore the second sealing body (7) is deformed in such a way that a clamping seal is formed between the second sealing body (7) and the second water jet discharge element (22) and a clamping seal can be produced between the second sealing body (7) and the interior wall of the installation body (3),
such that a distribution chamber (19) is formed in the installation body (3), into which chamber water flows via the second water jet discharge element (22) and out of which chamber water can flow via the at least two first water jet discharge elements (2).

10. Device according to claim 9, **characterised in that**, in the first water jet unit (17), the first pressure plate (4) is dimensioned such that it projects beyond the first sealing body (7) and the second pressure plate (6) in the manner of a flange, such that the first water jet unit (17) can be retained in the tubular installation body (3), even in its mounting state.

11. Device according to either claim 9 or claim 10, **characterised in that**, in the second water jet unit (18), the second pressure plate (6) is dimensioned such that it projects beyond the second sealing body (7) and the first pressure plate (4) in the manner of a flange, such that the second water jet unit (18) can be fastened to a substrate.

## Revendications

1. Unité de jet d'eau et d'éclairage destinée à être montée dans un corps de montage creux (3) ayant une paroi intérieure, comprenant :
• au moins un élément de sortie de jet d'eau (2, 22) et au moins une source d'éclairage (1),
• au moins un corps d'étanchéité élastique (7) pourvu d'au moins une cavité de réception (5) pour le logement de l'élément de sortie de jet d'eau (2, 22) et de la source d'éclairage (1),
• au moins une première et une deuxième plaques d'appui (4, 6), le corps d'étanchéité (7) étant disposé entre la première et la deuxième plaques d'appui (4, 6), et
• un moyen de serrage (12) par lequel l'unité de jet d'eau et d'éclairage peut être passée d'un montage à un état d'étanchéité, où,
• dans l'état de montage, les plaques d'appui (4, 6) sont disposées avec un premier espacement entre elles, tel que l'unité de jet d'eau et d'éclairage peut être mise en place dans le corps de montage creux (3), et
• dans l'état d'étanchéité, les plaques d'appui (4, 6) présentent un deuxième espacement entre elles, lequel est inférieur au premier espacement, si bien que le corps d'étanchéité (7) est déformé de manière à générer un joint de serrage entre le corps d'étanchéité (7) et l'élément de sortie de jet d'eau (2, 22) et la source d'éclairage (1), d'une part, et à pouvoir réaliser un joint de serrage entre le corps d'étanchéité (7) et la paroi intérieure du corps de montage (3), d'autre part.

2. Unité de jet d'eau et d'éclairage selon la revendication 1,
**caractérisée en ce que**
la première plaque d'appui (4) présente au moins une première traversée (8, 9) et la deuxième plaque d'appui (6) au moins une deuxième traversée (10, 11), au moins la première traversée (8, 9) présentant une section transversale ajustée à la section transversale de l'élément de sortie de jet d'eau (2, 22) et/ou de la source d'éclairage (1).

3. Unité de jet d'eau et d'éclairage selon la revendication 2,
**caractérisée en ce que**
la première plaque d'appui (4) présente une épaisseur définie (D) et **en ce que** la section transversale de l'élément de sortie de jet d'eau (2, 22) et/ou de la source d'éclairage (1) présente en face de la première traversée (8, 9) une cote minimale à son extrémité associée à la première plaque d'appui (4), sur une partie d'extension axiale (E1, E2) correspondant au maximum à l'épaisseur définie (D), de manière à former un épaulement empêchant que l'élément de sortie de jet d'eau (2, 22) et/ou la source d'éclairage (1) dépasse de la première plaque d'appui (4) dans l'état d'étanchéité de l'unité de jet d'eau et d'éclairage.

4. Unité de jet d'eau et d'éclairage selon l'une des revendications précédentes,
**caractérisée en ce que**
la première plaque d'appui (4) est dimensionnée de manière à dépasser du corps d'étanchéité (7) et de la deuxième plaque d'appui (6) à la manière d'une flasque, si bien que l'unité de jet d'eau et d'éclairage peut être maintenue dans le corps de montage creux (3) dès son état de montage.

5. Unité de jet d'eau et d'éclairage selon l'une des revendications 1 à 3,
**caractérisée en ce que**
la deuxième plaque d'appui (6) est dimensionnée de manière à dépasser du corps d'étanchéité (7) et de la première plaque d'appui (4) à la manière d'une flasque, si bien que l'unité de jet d'eau et d'éclairage peut être fixée sur un substrat.

6. Unité de jet d'eau et d'éclairage selon l'une des revendications précédentes,
**caractérisée en ce que**
le premier espacement peut être réglé avec le moyen de serrage (12), et **en ce que** le corps d'étanchéité (7) est dimensionné de manière à maintenir l'élément de sortie de jet d'eau (2, 22) et/ou la source d'éclairage (1) par friction dans le corps d'étanchéité (7) dès l'état de montage.

7. Unité de jet d'eau et d'éclairage selon l'une des revendications précédentes,
**caractérisée en ce que**
le moyen de serrage est constitué par au moins une vis de serrage (12) passant dans un trou débouchant (13) de la première plaque d'appui (4) et dans un alésage fileté (14) de la deuxième plaque d'appui (6).

8. Unité de jet d'eau et d'éclairage selon l'une des revendications précédentes,
**caractérisée en ce qu'**
une plaque de couverture avec au moins une ouverture de passage est disposée sur la première plaque d'appui (4), ladite plaque de couverture étant déplaçable entre une position de couverture où elle recouvre la première plaque d'appui (4) et où l'ouverture de passage est alignée avec l'élément de sortie de jet d'eau (2) et/ou la source d'éclairage (1), et une position d'accès où la première plaque d'appui (4) est sensiblement librement accessible.

9. Dispositif pour la répartition d'un jet d'eau, comprenant
• un corps de montage tubulaire (3) avec une paroi intérieure et une première et une deuxième extrémité (15, 16),
• une première unité de jet d'eau (17) montée à la première extrémité (15) du corps de montage (3) et pourvue des éléments suivantes :
• au moins deux premiers éléments de sortie de jet d'eau (2),
• au moins un premier corps d'étanchéité élastique (7), présentant au moins deux cavités de réception (5) pour le logement des deux premiers éléments de sortie de jet d'eau (2),
• au moins une première et une deuxième plaques d'appui (4, 6), le premier corps d'étanchéité (7) étant disposé entre la première et la deuxième plaques d'appui (4, 6), et
• un premier moyen de serrage (12) par lequel la première unité de jet d'eau (17) peut être passée d'un montage à un état d'étanchéité, où
• dans l'état de montage, les plaques d'appui (4, 6) sont disposées avec un premier espacement entre elles, tel que la première unité de jet d'eau (17) peut être mise en place dans le corps de montage tubulaire (3), et
• dans l'état d'étanchéité, les plaques d'appui (4, 6) présentent un deuxième espacement entre elles, lequel est inférieur au premier espacement, si bien que le premier corps d'étanchéité (7) est déformé de manière à générer un joint de serrage entre le premier corps d'étanchéité (7) et les au moins deux premiers éléments de sortie de jet d'eau (2), d'une part, et à pouvoir réaliser un joint de serrage entre le premier corps d'étanchéité (7) et la paroi intérieure du corps de montage (3), d'autre part,
• une deuxième unité de jet d'eau (18), montée à la deuxième extrémité (16) du corps de montage (3) et pourvue des éléments suivants :
• un seul deuxième élément de sortie de jet d'eau (22),
• au moins un deuxième corps d'étanchéité élastique (7) pourvu d'une cavité de réception (5) pour le logement du deuxième élément de sortie de jet d'eau (22),
• au moins une première et une deuxième plaques d'appui (4, 6), le deuxième corps d'étanchéité (7) étant disposé entre la première et la deuxième plaques d'appui (4, 6), et
• un deuxième moyen de serrage (12) par lequel la deuxième unité de jet d'eau (18) peut être passée d'un montage à un état d'étanchéité, où
• dans l'état de montage, les plaques d'appui (4, 6) sont disposées avec un premier espacement entre elles, tel que la deuxième unité de jet d'eau (18) peut être mise en place dans le corps de montage tubulaire (3), et
• dans l'état d'étanchéité, les plaques d'appui (4, 6) présentent un deuxième espacement entre elles, lequel est inférieur au premier espacement, si bien que le deuxième corps d'étanchéité (7) est déformé de manière à générer un joint de serrage entre le deuxième corps d'étanchéité (7) et le deuxième élément de sortie de jet d'eau (22), d'une part, et à pouvoir réaliser un joint de serrage entre le deuxième corps d'étanchéité (7) et la paroi intérieure du corps de montage (3), d'autre part,
de manière à former une chambre de répartition (19) dans le corps de montage (3), où de l'eau peut s'écouler par le deuxième élément de sortie de jet d'eau (22), et hors duquel l'eau peut sortir par les au moins deux premiers éléments de sortie de jet d'eau (2).

10. Dispositif selon la revendication 9,
**caractérisé en ce que**
pour la première unité de jet d'eau (17), la première plaque d'appui (4) est dimensionnée de manière à dépasser du premier corps d'étanchéité (7) et de la deuxième plaque d'appui (6) à la manière d'une flasque, si bien que la première unité de jet d'eau (17) peut être maintenue dans le corps de montage tubulaire (3) dès son état de montage.

11. Dispositif selon la revendication 9 ou 10,
**caractérisé en ce que**
pour la deuxième unité de jet d'eau (18), la deuxième plaque d'appui (6) est dimensionnée de manière à dépasser du deuxième corps d'étanchéité (7) et de la première plaque d'appui (4) à la manière d'une flasque, si bien que la deuxième unité de jet d'eau (18) peut être fixée sur un substrat.
